# EUROPÄISCHE PATENTSCHRIFT

(11) **EP 0 279 337 B1**
(45) Veröffentlichungstag und Bekanntmachung des Hinweises auf die Patenterteilung: **09.01.1991**
(21) Anmeldenummer: 88101916.0
(22) Anmeldetag: 10.02.1988
(51) Int. Cl.: A47K 3/22

(54) **Duschabtrennung mit einem Drehflügel**
Shower partition with a pivoting door
Séparation de douche avec nautail

(30) Priorität: 20.02.1987 DE 3705433
(43) Veröffentlichungstag der Anmeldung: 24.08.1988
(73) Patentinhaber: ALTURA LEIDEN HOLDING B.V., Maastricht (NL); Duscholux GmbH, D-69198 Schriesheim (DE)
(72) Erfinder:
(74) Vertreter: Klose, Hans, Dipl.-Phys.

(56) Entgegenhaltungen:
- EP-A- 0 118 883
- DE-A- 1 709 441
- DE-A- 2 513 172
- DE-A- 3 433 135
- GB-A- 1 093 342
- GB-A- 2 120 713

## Beschreibung

Die Erfindung betrifft eine Duschabtrennung mit einem Drehflügel, mit einer ersten Profilschiene, welche als Ausgleichsprofil ausgebildet ist und an welcher der Drehflügel über wenigstens zwei Scharniere mit im wesentlichen vertikaler Drehachse angelenkgt ist, wobei die Scharniere einen mit dem Ausgleichsprofil verbundenen Scharnierhalter aufweisen, sowie mit einer zweiten, ortsfest angeordneten Profilschiene, bezüglich welcher das Ausgleichsprofil in horizontaler Richtung ausrichtbar ist und in welcher wenigstens zwei Verbindungskörper vertikal beabstandet angeordnet sind, wobei jeweils eine mit dem Ausgleichsprofil verbundene Verstellschraube über ein Schraubgewinde mit dem Verbindungskörper in Eingriff steht.

Aus der US-A-16 14318 ist eine derartige Duschabtrennung mit einem Drehflügel bekannt, dessen Scharnier einen mit einer Profilschiene verbundenen Scharnierhalter aufweist. Mit dem Drehflügel ist der andere Scharnierteil verbunden. Es ist eine zweite Profilschiene ortsfest angeordnet, bezüglich welcher die erstgenannte Profilschiene ausschließlich in horizontaler Richtung einstellbar ist. Zur Verbindung der beiden Profilschienen ist in einem Hohlraum ein U-förmiger Bügel vorhanden, der einerseits mit einer durch die erste Profilschiene hindurchgeführte Verstellschraube drehfest verbunden ist und andererseits bezüglich einer mit der zweiten Profilschiene fest verbundenen Schraube drehbar ist. In vertikaler Richtung, also längs der Scharnierachse, kann die relative Lage des Drehflügels bezüglich der ortsfesten Profilschiene nicht verändert werden. Fertigungstoleranzen oder Montageungenauigkeiten können zu große oder auch zu kleine Abstände der Unterkante des Drehflügels zum Boden ergeben, ohne daß insoweit ein Ausgleich vorgenommen werden kann.

Ferner ist aus der EP-B-118883 eine Duschabtrennung mit einem Drehflügel nachgewiesen, bei welcher der Scharnierhalter aus zwei gegeneinander in horizontaler Richtung einstellbaren Teilen besteht. Der eine Teil ist dem Drehflügel zugeordnet und enthält den Bolzen bzw. die Achse des Scharniers, während der andere Teil mit der ortsfesten Profilschiene verbunden ist. Es sind zwei derartige Scharniere vorhanden, wobei ein Abdeckprofil zwischen den vertikal beabstandeten ersten Teilen des Scharnierhalters angeordnet ist. Eine Ausrichtung des Drehflügels in vertikaler Richtung kann nicht ohne weiteres vorgenommen werden. Soll eine Verstellung oder Justage des unteren Scharniers vorgenommen werden, so muß auch die Verbindung der beiden Teile des Scharnierhaltes vom obigen Scharnier gelöst und ferner das Abdeckprofil entfernt werden. Das Abdeckprofil übernimmt keine Trag-oder Stützfunktion für die Scharniere.

Aus der DE-A-34 33 135 ist eine Duschabtrennung bekannt, deren Scharnierhalter an einer ortsfesten Profilschiene angeordnet ist. Der mit dem Drehflügel verbundene Scharnierteil weist an einem horizontalen Arm ein Langloch auf, um die Einstellung des Drehflügels bezüglich der Profilschiene in horizontaler Richtung zu ermöglichen. Der Drehflügel ist bei Blickrichtung auf die Duschwanne hinter der vertikalen Drehachse angeordnet und kann zwecks Einstellung mit seiner scharnierseitigen Stirnkante hinter die erste Profilschiene geschoben werden. Entsprechend der Größe des Einstellbereiches muß daher die Profilschiene eine relativ große Breite aufweisen, wodurch die freie Eintrittsöffnung, welche einem Benutzer zur Verfügung steht, verringert wird.

Ferner ist aus der GB-A-2 120713 eine Duschabtrennung bekannt, deren ortsfeste Profilschiene eine hinterschnittene Längsnut aufweist. In dieser Längsnut ist der Verbindungskörper befestigt, über welche das Ausgleichsprofil verbindbar ist. Die Duschtrennwand enthält zwei Schiebetüren und das Ausgleichsprofil weist einen im Prinzip H-förmigen Querschnitt auf. Das Ausgleichsprofil enthält eine plane Anlagefläche für die Stirnkante der Schiebetür, wobei in dieser Anlagefläche eine versenkte Bohrung zur Aufnahme des Schraubenkopfes der Verstellschraube vorgesehen ist. Die Verstellschraube dient gleichzeitig zur Befestigung der an der Wand befestigten Profilschiene. Bei der Montage und Einstellung des Ausgleichsprofils sind insofern Schweirigkeiten zu beachten, als die Verstell-und Befestigungsschraube vollständig gelöst werden muß, um eine in den Verbindungskörper eingeschraubte Gewindehülse entpsrechend zu verstellen.

Der Erfindung liegt die Aufgabe zugrunde, die Duschabtrennung der eingangs genannten Art mit geringem konstruktiven Aufwand dahingehend weiterzubilden, daß einerseits die Einstellung des Ausgleichsprofils und des Drehflügels in einfacher Weise durchführbar ist und andererseits eine funktionsgerechte und zuverlässige Abdichtung der Eintrittsöffnung gewährleistet wird.

Die Lösung dieser Aufgabe erfolgt gemäß den kennzeichnenden Merkmalen des Patentanspruchs 1.

Die vorgeschlagene Duschabtrennung weist einen funktionsgerechten und kostengünstigen Aufbau auf und die Einstellung des Drehflügels kann problemlos durchgeführt werden. Die Scharnierhalter können mit ihren Füßen ohne weiteres in der gewünschten vertikalen Position in der Längsnut angeordnet und befestigt werden. Die horizontale Ausrichtung erfolgt in einfacher Weise mittels den Verstellschrauben, deren Schraubenköpfe gleichfalls in der Längsnut verdeckt angeordnet sind und ebenso wie die Füße der Scharnierhalter nach außen nicht in Erscheinung treten. Dies ist nicht nur hinsichtlich der optischen Gestaltung der Duschabtrennung von Vorteil, sondern auch im Hinblick auf eine funktionssichere Abdichtung zwischen der scharnierseitigen Stirnkante des Drehflügels und dem Ausgleichsprofil. Nach der Montage und Einstellung wird die Längsnut mit einem Abdeckprofil nach außen abgeschlossen; bedarfsweise kann dieses Abdeckprofil einfach wieder aus der Längsnut herausgenommen werden, um durch Drehen der Schraubenköpfe die gewünschte einstellung vornehmen zu können. Der Drehflügel und das Ausgleichsprofil können zusammen mit den Scharnierhaltern werksseitig komplett vorgefertigt werden. Bie der Montage in einem Badezimmer sind lediglich die Verstellschrauben in den Verbindungskörper einzuschrauben, welcher zusammen mit der ersten Profilschiene an der Raumwand oder an einem Eckpfosten befestigt sind. Zweckmäßig stehen daher das Ausgleichsprofil und/oder der Scharnierhalter des unteren Scharniers mit der Bodenfläche gegebenenfalls über Distanzteile, auf dem Rand der Duschwanne oder, falls keine Duschwanne vorgesehen ist, direkt auf dem Boden auf. Gleichwohl können das Ausgleichsprofil und folglich der Drehflügel, welcher an den Scharnieren befestigt ist, in horizontaler Richtung verschoben und eingestellt werden.

Im Bereich der freien, den Scharnieren, abgewandten vertikalen Stirnkante des Drehflügels befindet sich an einer ortsfest angeordneten weiteren Profilschiene ein Anschlagprofil, welches wenigstens eine Dichtlippe und/oder einen elastischen Dichtkörper aufweist. Das Anschlagprofil weist zweckmäßig auch eine der Strinkante zugeordnete Dichtung auf, um eine funktionsgerechte und zuverlässige Abdichtung zu gewährleisten. Entsprechend ist im Bereich der scharnierseitigen Stirnkante am Ausgleichsprofil eine Dichtung angeordnet, welche im geschlossenen Zustand des Drehflügels an der genannten Stirnkante anliegt. Bevorzugt weist der Scharnierhalter des unteren Scharniers eine Schrägfläche auf, an welcher das mit dem Drehflügel verbundene Scharnierteil beim Aufschwenken des Drehflügels in vertikaler Richtung nach oben bewegbar ist. Ein Schleifen der an der Unterkante des Drehflügels vorgesehenen Dichtung oder gar des Drehflügels selbst am Boden oder an der Duschwanne wird zuverlässig vermieden.

Die Erfindung wird nachfolgend anhand der in der zeichnung dargestellten Ausführungsbeispiele näher erläutert. Es zeigen:
Fig. 1 schematisch eine Ansicht der Duschabtrennung,
Fig. 2 einen Schnitt entlang Schnittlinie II gem. Fig. 1,
Fig. 3 einen Schnitt entlang Schnittlinie 111 gem. Fig. 1,
Fig. 4 eine Ansicht des unteren Scharnierhalters bei gleicher Blickrichtung wie Fig. 1,
Fig. 5 einen Schnitt entlang Schnittlinie V gem. Fig. 4,
Fig. 6 eine Ansicht der Grundplatte in Blickrichtung VI gem. Fig. 2,
Fig. 7 vergrößert eine Ansicht des unteren Scharniers entsprechend Fig. 1.

Figur 1 zeigt in einer Ansicht die Duschabtrennung mit einem Drehflügel 2, welcher mittels eines unteren Scharniers 4 und eines oberen Scharniers 6 um eine vertikale Drehachse 8 bezüglich einer Raumwand 10 drehbar angeordnet ist. Jedes Scharnier weist zwei Scharnierhalter 12, 14 auf, deren Bolzen 16 in entsprechende Bohrungen des Scharnierteils 18 eingreifen, welcher mit dem Drehflügel 2 mittels Schrauben verbunden ist. Die Scharniere 4, 6 bzw. deren Scharnierhalter 12, 14 sind an einem Ausgleichsprofil 20 in der Hinterschneidung 21 befestigt. Die Scharnierhalter 12, 14 übergreifen mit ihren Armen 22, 24 den Mittelteil 26 vom Scharnierteil 18. Die beiden Scharnierhalter 12, 14 können bei der Montage in vertikaler Richtung gegeneinander verschoben werden und sind mittels Schrauben mit dem Ausgleichsprofil 20 verbunden. Das Ausgleichsprofil 20 ist in horizontaler Richtung bezüglich der zweiten Profilschiene 28 verstellbar. Hierzu sind im Inneren wenigstens zwei in vertikale Richtung beabstandete Verbindungskörper vorgesehen. Im Bereich der scharnierseitigen Stirnkante 30 des Drehflügels 2 ist ferner eine Dichtung 32 am Ausgleichsprofil 20 angeordnet.

An der den Scharnieren 4, 6 abgewandten Stirnkante 34 des Drehflügels 2 ist eine weitere Profilschiene 36 vorhanden, welche ein Anschlagprofil 38 enthält. Diese weitere Profilschiene 38 kann entsprechend wie auch die zweite Profilschiene 28 an der Raumwand befestigt sein oder auch über die Oberkante des Drehflügels 2 hinaus verlängert sein um an der Decke des Raumes befestigt zu werden. Im letzteren Falle schließt sich hinter der Zeichenebene ein feststehendes Wandelement an, das ebenso wie der Drehflügel 2 aus Glas oder ggf. auch aus einem Kunstoff besteht. An der Unterseite des Drehflügels 2 ist ein Dichtprofil 40 vorgesehen zwecks Abdichtung bezüglich dem Rand der Duschwanne 42. Der Scharnierhalter 12 des unteren Scharniers liegt mit seiner Bodenfläche 44 entweder direkt oder mittelbar über ein Zwischenteil 46 auf dem Rand der Duschwanne 42 auf. Entsprechend der Höhe des Distanzteils 46 kann der Abstand vom unteren Rand des Drehflügels zur Duschwanne 42 und damit die Höheneinstellung vorgegeben werden. Im Rahmen der Erfindung kann entsprechend das Ausgleichsprofil vertikal auf dem Boden oder dem Wannenrand aufgelagert sein.

Figur 2 zeigt vergrößert einen Schnitt entlang Schnittlinie II gemäß Figur 1, wobei nunmehr der in der zweiten Profilschiene 28 befestigte Verbindungskörper 48 gut zu erkennen ist. Hierzu weist die zweite Profilschiene 28 hakenförmige Ansätze 50 auf, welche in Ausnehmungen des Verbindungskörpers 48 eingreifen. Diese Ansätze 50 weisen sägezahnartige Außenflächen auf, welche eine gute Verankerung sicherstellen. Diese Ansätze 50 sind in Richtung zur Raumwand 10 gebogen und werden bei der Montage einfach von dieser Seite her in die zweite Profilschiene 28 hineingedrückt, ohne daß hierzu ein Verschrauben oder ähnliche Befestigungsarbeiten erforderlich sind. Der Verbindungskörper 48 enthält ein Innengewinde, in welches eine Verstellschraube 52 hineingeschraubt ist. Diese Verstellschraube 52 enthält einen Bund 54 derart, da ein Zwischenraum zum Kopf 56 vorhanden ist. Das Ausgleichsprofil 20 weist in der Zwischenwand 58 ein Langloch 60 auf, um die Verstellschraube 52 zwischen dem Bund 54 und dem Kopf 56 festzulegen. An das Langloch 60 schließt sich vertikal nach unten, also hier hinter der Zeichenebene eine durch strichpunktierte Linien angedeutete Erweiterung 62 an, durch welche der Kopf 56 hindurchführbar ist.

Bei der Montage wird zunächst die zweite Profilschiene mittels hier nicht weiter erläuterten Schrauben an der Raumwand 10 befestigt und nachfolgend wird das Ausgleichsprofil 20 in der Weise auf die zweite Profilschiene 28 aufgesetzt, daß der Schraubenkopf 56 durch die genannte Erweiterung 62 hindurchgreift. Nachfolgend wird das Ausgleichsprofil vertikal nach unten geschoben und anschließend kann durch Drehen der Verstellschraube der Abstand des Ausgleichsprofils 20 zur Raumwand 10 eingestellt werden. Durch das eingangs erwähnte Distanzteil kann erfindungsgemäß die Höheneinstellung vorgegeben werden. Die Höhe des Distanzteiles wird entsprechend dem erforderlichen Abstand der Unterkante des Drehflügels zum Rand der Duschwanne oder zum Boden vorgegeben. Der Drehflügel 2 mitsamt dem Scharnier und dem Ausgleichsprofil sind werkseitig vorgefertigt oder durch eine schnelle Montage gewährleistet wird. Da zwei in vertikaler Richtung beabstandet, zweckmäßig im Bereich der Scharniere vorgesehene Verbindungskörper 48 vorhanden sind, kann ohne Schwierigkeiten eine exakte vertikale Ausrichtung des Ausgleichsprofils 20 vorgenommen werden.

Der Scharnierhalter 12 und ebenso auch die anderen Scharnierhalter sind erfindungsgemäß in einer hinterschnittenen Längsnut 64 des Ausgleichsprofils 20, insbesondere mittels Schrauben, befestigt. Die Zum Drehflügel 2 offene Längsnut 64 mit der Hinterschneidung 21 ist mittels eines Abdeckprofils 66 abgeschlossen. Am Abdeckprofil 66 ist die Dichtung 32 mit einem Teil 65 befestigt. Diese Dichtung 32 kann im Rahmen der Erfindung auch Bestandteil des Abdeckprofils 66 sein. Wie in der Zeichnung ersichtlich, ist die elastische Dichtung 32 von der Stirnkante 30 des Drehflügels 2 eingedrückt. Eine zuverlässige Abdichtung wird erreicht, wobei Fertigungstoleranzen im Bereich der Scharniere und/ oder der Befestigung des Drehflügels zuverlässig ausgeglichen werden können. Die Dichtung 32 erstreckt sich über die gesamte vertikale Höhe des Drehflügels, und zwar im Rahmen der Erfindung hinter den Scharnierhaltern, so daß auch im Bereich der Scharniere keine Unterbrechung der Abdichtung gegeben ist. Die vertikale Drehachse 8 liegt erfindungsgemäß vor der vertikalen Ebene des Drehflügels 2 im geschlossenen Zustand desselben, während die Duschwanne 42 sich inter dem Drehflügel 2 befindet. Das Abdeckprofil 66 weist für die Scharnierhalter hingegen Durchbrechungen auf. Die Füße der Scharnierhalter und das Abdeckprofil sind erfindungsgemäß in der gleichen hinterschnittenen Längsnut 64 des Ausgleichsprofils 20 angeordnet. Das Abdeckprofil besteht aus einem nachgiebigen Kunststoff derart, daß die mit Rastnasen 67 versehenen Schenkel 69 die dem Drehflügel 2 zugeordnete Öffnung der Längsnut hintergreifen. Alternativ kann im Rahmen der Erfindung die Dichtung 32 entsprechend an der Stirnkante 30 befestigt sein.

Der Scharnierteil 18 enthält einen Zapfen 68, der durch eine Bohrung des Drehflügels 2 hindurchgreigt. Vor der Zeichenebene ist ein weiterer entsprechend ausgebildeter Zapfen vorhanden. In diesen Zapfen 68 ist von der andere Seite her eine Schraube 70 eingeschraubt, deren Kopf auf einer Grundplatte 72 aufliegt. Durch diese Grundplatte wird eine gleichmäßige Kraftverteilung gewährleistet und eine Beschädigung des Drehflügels 2 vermieden. Diese Grundplatte 72 ist insbesondere etwa kreuzförmig ausgebildet und enthält außen eine hinterschnittene Nut 74, in welche eine Scharnierabdeckung 76 mit einer Nase 78 eingreift.

Fig. 3 zeigt vergrößert einen Schnitt entlang Schnittlinie 111 gemäß Fig. 1, wobei die weitere Profilschiene 36 und die den Scharnieren abgewandte andere Stirnkante 34 gut zu erkennen sind. Ferner ist ein Teil eines Wandelementes 80 zu erkennen, das in der weiteren Profilschiene 36 befestigt ist. Der Drehflügel 2 kann ich Richtung des Pfeiles 82 aufgeschwenkt werden. Das Anschlagprofil 38 ist in der gleichen Weise wie das erläuterte Abdeckprofil mittels Schenkeln und Rastnasen in der hinterschnittenen Längsnut der Profilschiene 36 verankert. Der Abstand des Ausgleichsprofils 38 zur Stirnkante 34 wird nicht verändert. Eine zuverlässige Abdichtung wird gewährleistet. Das Anschlagprofil 38 enthält sowohl zur Seite der Duschwanne eine Dichtlippe 84 als auch eine an der Stirnkante 34 dichte anliegende, elastische Dichtung 86. Durch diese erfindungswesentliche Ausgestaltung wird eine zweifache Abdichtung mit geringem konstruktivem Aufwand sichergestellt. Die Dichtung 86 ist ebenso wie die Dichtung an dem scharnierseitigen Abdeckprofil ähnlich einem Hohlprofil ausgebildet, das von der Stirnkante in Richtung auf die Profilschiene 36 zusammengedrückt werden kann.

Die Fig. 4 und 5 zeigen in einer Ansicht bzw. in einem Schnitt den Scharnierhalter 12 mit dem Arm 22, der eine nach Art einer Sackbohrung unten abgeschlossene Öffnung 88 für einen Bolzen 90 aufweist. Der Arm 22 weist erfindungsgemäß oben eine Schrägfläche 92 auf, welche mit einer entsprechenden Schrägfläche des am Drehflügel befestigten Scharnierteiles in der Weise zusammenwirkt, daß beim Aufschwenken des Drehflügels dieser einen vertikal nach oben gerichtete Bewegung ausführt. Der Scharnierhalter 12 enthält einen Fuß 94, welcher in die hinterschnittene Längsnut des Ausgleichsprofils eingreift. Die Seitenflächen 96 dienen zur axialen Ausrichtung des Scharnierhalters an den Führungsflächen in der Öffnung der genannten Längsnut. Durch die Bohrungen 98 werden die Schrauben hindurchgeführt, um den Scharnierhalter an der Zwischenwand des Ausgleichsprofils zu befestigen. Wie aus Fig. 5 ersichtlich, befindet sich die Öffnung 88 in einem topfförmigen Teil 100, welche am oberen Ende mit den übrigen Teiles des Scharnierhalters verbunden ist. Durch diese wesentliche Ausgestaltung können Fluchtfehler der insgesamt vier Scharnierhalter problemlos ausgeglichen werden.

Fig. 6 zeigt die kreuzartige Grundplatte 72 für die anhand von Fig. 2 erläuterten Schrauben 70. Durch diese kreuzförmige Ausbildung wird eine gut Kraftverteilung sichergestellt, so daß Beschädigungen des bevorzugt aus Glas bestehenden Drehflügels ausgeschlossen werden. Es hier auch die hinter der Zeichenebene liegende Nuten 74 zu erkennen, in welche die Nasen der Scharnierabdeckung eingeclipst werden.

Fig. 7 zeigt vergrößert das untere Scharnier mit den beiden Scharnierhaltern 12, 14, welche in die hinterschnittene Nut des Ausgleichsprofils 20 hineingeschoben sind. Der Distanzteil 46 zwischen den Rand der Duschwanne und dem unteren Scharnierhalter 12 ist zu erkennen. Der Scharnierteil 18 greift zwischen die Arme 22. Der Scharnierhalter 12, 14 enthält wenigstens eine dem unteren Scharnierhalter 12 zugeordnete Schrägfläche 102, welche mit der Schrägfläche 92 des Scharnierhalters 12 zusammenwirkt. Der obere Scharnierhalter 14 ist in entsprechender Weise mit einer Schrägfläche ausgebildet. Wie ersichtlich, ist das Scharnier bei Blickrichtung auf die Duschwanne links am Drehflügel 2 angeschlagen. Im Rahmen der Erfindung kann natürlich auch der Drehflügel rechts angeschlagen sein, wobei dann der hier oben dargestellte Scharnierhalter 14 unten über dem Wannenrand angeordnet wird, so daß nunmehr die Schrägfläche zum Anheben des rechts angeschlagenen Drehflügels dient. Wesentlich ist im Rahmen dieser Erfindung, daß zwei Scharnierhalter 12, 14 vorgesehen sind, welche jeweils einen Bolzen enthalten, so daß ein Herausheben des Scharnierteils zuverlässig verhindert wird. Bei der Montage werden die beiden Scharnierteile 12, 14 in der hinterschnittenen Längsnut aufeinanderzubewegt, wobei die Bolzen in die entsprechende Bohrung des Scharnierteils 18 von oben bzw. von unten eingreifen.

### Bezugszeichenliste

2 Drehflügel
4 unteres Scharnier
6 oberes Scharnier
8 vertikale Drehachse
10 Raumwand
12, 14 Scharnierhalter
16 Bolzen
18 charnierteil
20 Ausgleichsprofil
21 Hinterschneidung
22,24 Arm
26 Mittelteil von 18
28 zweite Profilschiene
30 Stirnkante
32 Dichtung
34 andere Stirnkante
36 weitere Profilschiene
38 Anschlagprofil
40 Dichtprofil
42 Duschwanne
44 Bodenfläche
46 Distanzteil
48 Verbindungskörper
50 Ansatz
52 Verstellschraube
54 Bund
56 Kopf
58 Zwischenwand
60 Langloch
62 Erweiterung
64 Längsnut
65 Teil
66 Abdeckprofil
67 Rastnase
68 Zapfen
69 Schenkel
70 Schraube
72 Grundplatte
74 Nut
76 Scharnierabdeckung
78 Nase
80 Wandelement
82 Pfeil
84 Dichtlippe
86 Dichtung
88 Öffnung
90 Bolzen
92 Schrägfläche
94 Fuß
96 Seitenfläche
98 Bohrung
100 topfartiger Teil

## Patentansprüche

1. Duschabtrennung mit einem Drehflügel (2), mit einer ersten Profilschiene, welche als Ausgleichsprofil (20) ausgebildet ist und an welcher der Drehflügel (2) über wenigstens zwei Scharniere (4, 6) mit im wesentlichen vertikaler Drehachse angelenkt ist, wobei die Scharniere (4, 6) einen mit dem Ausgleichsprofil (20) verbundenen Scharnierhalter (12, 14) aufweisen, sowie mit einer zweiten, ortsfest angeordneten Profilschiene (28), bezüglich welcher das Ausgleichsprofil (20) in horizontaler Richtung ausrichtbar ist und in welcher wenigstens zwei Verbindungskörper (48) vertikale beabstandet angeordnet sind, wobei jeweils eine mit dem Ausgleichsprofil (20) verbundene Verstellschraube (52) über ein Schraubgewinde mit dem Verbindungskörper (48) in Eingriff steht, dadurch gekennzeichnet, daß das Ausgleichsprofil (20) eine dem Drehflügel (2) zugewandte offene und eine Hinterschneidung aufweisende Längsnut (64) enthält, daß die Scharnierhalter (12, 14) jeweils einen Fuß (94) aufweisen, welcher in der Längsnut (64) angeordnet und in dieser befestigt ist, daß das Ausgleichsprofil (20) eine Zwischenwand (58) mit je einem Langloch (60) für jede der Verstellschrauben (52) aufweist, deren Köpfe (56) in der Längsnut (64) angeordnet sind, und daß die Längsnut (64) in Richtung zum Drehflügel (2) mittels eines Abdeckprofils (66) abgedeckt ist, wobei Durchbrechungen für die Scharnierhalter (12, 14) vorgesehen sind.

2. Duschabtrennung nach Anspruch 1, dadurch gekennzeichnet, daß das in der Zwischenwand (58) vorgesehene Langloch (60) eine Erweiterung (62) derart enthält, daß der Kopf (56) der Verstellschraube (52) durch diese Erweiterung (52) hindurchführbar ist, wobei nach vertikaler Verschiebung des Ausgleichsprofils (20) dieses mittels des Langlochs (60) zwischen dem Kopf (56) und einem Bund (54) der Verstellschraube (52) fixiert ist.

3. Duschabtrennung nach Anspruch 1 oder 2, dadurch gekennzeichnet, daß das Abdeckprofil (66), welches insbesondere aus Kunststoff besteht, eine elastisch nachgiebige Dichtung (32) enthält, die im geschlossenen Zustand des Drehflügels (2) an dessen scharnierseitiger Stirnkante (30) anliegt.

4. Duschabtrennung nach einem der Ansprüche 1 bis 3, dadurch gekennzeichnet, daß der Scharnierhalter (12) mit seiner unteren Bodenflächen (44) direkt oder indirekt über ein Distanzteil (46) auf dem oberen Rand der Duschwanne (42) oder auf einem Boden abgestützt ist und zusammen mit dem Ausgleichsprofil (20) bezüglich des Randes oder des Bodens in horizontaler Richtung verschiebbar ist.

5. Duschabtrennung nach einem der Ansprüche 1 bis 4, dadurch gekennzeichnet, daß das Scharnier (4, 6) zwei in der Längsnut (64) gegeneinander verschiebbare Scharnierhalter (12, 14) aufweist, deren Arme (22, 24) einen mit dem Drehflügel (12) verbundenen Scharnierteil (18) übergreifen, wobei insbesondere zwei in den Armen (22, 24) angeordnete Bolzen (16) von unten und von oben in Bohrungen des Scharnierteils (18) eingreifen.

6. Duschabtrennung nach einem der Ansprüche 1 bis 5, dadurch gekennzeichnet, daß zumindest der untere Scharnierhalter (12), insbesondere an dem Arm (22), am oberen Ende einer für den Bolzen (16) vorgesehenen Öffnung eine Schrägfläche (92) aufweist, an welcher der Scharnierteil (18) beim Aufschwenken des Flügels (2) in vertikaler Richtung nach oben bewegt wird.

7. Duschabtrennung nach einem der Ansprüche 1 bis 6, dadurch gekennzeichnet, daß der Scharnierhalter (12, 14) einen topfartigen Teil (100) zur Aufnahme des Bolzens (16) aufweist, und daß der topfartige Teil (100) nür über einen Teil seiner gesamten Höhe mit dem Arm (22, 24) mit dem Scharnierhalter (12, 14) in Verbindung steht.

8. Duschabtrennung nach einem der Ansprüche 1 bis 7, dadurch gekennzeichnet, daß der anderen, dem Scharnier (4, 6) abgewandten Stirnkante (34) ein Anschlagprofil (38) zugeordnet ist, welches in einer weiteren Profilscheine (36), und insbesondere in einer Längsnut derselben befestigt ist.

9. Duschabtrennung nach Anspruch 8, dadurch gekennzeichnet, daß das Anschlagprofil (38) eine der Duschwanne (42) zugewandte Dichtlippe (84) und/oder eine elastische Dichtung (86) aufweist, an welcher in geschlossenem Zustand des Drehflügels (2) dessen andere Stirnkante (34) anliegt.

10. Duschabtrennung nach einem der Ansprüche 1 bis 9, dadurch gekennzeichnet, daß die Dichtung (32) des Abdeckprofils (66) und/oder die Dichtung (86) des Anschlagprofils (38) als elastisch nachgiebige Hohlprofile ausgebildet sind, welche durch die jeweilige Stirnkante (30, 34) defomierbar sind.

## Revendications

1. Cloison de douche à porte battante (2), comprenant un premier profilé constitué par un profilé de compensation (20) et auquel la porte battante (2) est articulée par l'intermédiaire d'au moins deux charnières (4, 6) à axe de rotation sensiblement vertical, les charnières (4, 6) présentant un support de charnière (12, 14) qui est fixé au profilé de compensation (20), ainsi qu'un deuxième profilé (2) monté en position fixe, par rapport auquel le profilé de compensation (20) peut être réglé dans la direction horizontale, et dans lequel sont disposées au moins deux pièces d'assemblage (48) espacées verticalement, une vis de réglage (52) reliée au profilé de compensation (20) étant en prise avec la pièce d'assemblage (48) par un filetage, caractérisée en ce que le profilé de compensation (20) comprend une rainure longitudinale (64) qui s'ouvre vers la porte battante (2) et présente une contre-dépouille, en ce que les supports de charnières (12,14) présentent chacun un pied (94) qui est disposé et fixé dans la rainure longitudinale (64), en ce que le profilé de compensation (20) présente une paroi intermédiaire (58) munie d'un trou allongé (60) pour chacune des vis de réglage (52) dont les têtes (56) sont logées dans la rainure longitudinale (64), et en ce que la rainure longitudinale (64) est fermée, vers la porte battante (2), à l'aide d'un profilé de fermeture (66), des ouvertures étant prévues pour donner passage aux supports de charnières (12, 14).

2. Cloison de douche selon la Revendication 1, caractérisée en ce que le trou allongé (60) prévu dans la paroi intermédiaire (58) présente un élargissement (62) de telle manière que la tête (56) de la vis de réglage (52) puisse être enfilée à travers cet élargissement (62), cependant qu'après un coulissement vertical du profilé de compensation (20), ce dernier peut être fixé au moyen du trou allongé (60) entre la tête (56) et une collerette (54) de la vis de réglage (52).

3. Cloison de douche selon la Revendication 1 ou 2, caractérisée en ce que le profilé de fermeture (66), qui est notamment composé de matière plastique, comprend une garniture d'étanchéité (32) capable de céder élastiquement et qui, dans la position fermée de la porte battante (2), est appuyée contre le bord avant (30) de cette porte qui est dirigée vers la charnière.

4. Cloison de douche selon une des Revendications 1 à 3, caractérisé en ce que le support de charnière (12) est appuyé par sa surface de base inférieure (44) sur le bord supérieur du bac à douche (42) ou sur le sol, soit directement, soit indirectement avec interposition d'une cale (46), et peut se déplacer dans la direction horizontale, conjointement avec le profilé de compensation (20), par rapport au bord du bac ou au sol.

5. Cloison de douche selon une des Revendications 1 à 4, caractérisée en ce que la charnière (6) présente deux supports de charnières (12, 14) qui peuvent se déplacer par coulissement l'un par rapport à l'autre dans la rainure longitudinale (64), dont les bras (22, 24) encadrent une lame de charnière (18) qui est fixée à la porte battante (12) cependant qu'en particulier deux axes (16) qui sont montés dans les bras (22, 24) s'engagent dans des perçages de la lame (18) de la charnière par le bas et par le haut.

6. Cloison de douche selon une des Revendications 1 à 5, caractérisée en ce qu'au moins le support de charnière inférieur (12) présente, en particulier sur le bras (22), à l'extrémité supérieure de l'ouverture prévue pour recevoir l'axe (16), une surface oblique (92) le long de laquelle la lame de charnière (18) se déplace verticalement de bas en haut lorsqu'on ouvre la porte battante (2).

7. Cloison de douche selon une des Revendications 1 à 6, caractérisée en ce que le support de charnière (12, 14) présente une partie (100) en forme de godet pour recevoir l'axe (16) et en ce que la partie (100) en forme de godet n'est fixée au bras (22, 24) du support de charnière (12, 14) que sur une partie de sa hauteur totale.

8. Cloison de douche selon une des Revendications 1 à 7, caractérisée en qu'à l'autre bord frontal (34), qui est le plus éloigné de la charnière (4, 6) est associé un profilé du butée (38) qui est fixé dans un autre profilé (36) et, en particulier, dans une rainure longitudinale de ce profilé.

9. Cloison de douche selon la Revendication 8, caractérisée en ce que le profilé de butée (38) présente une lèvre d'étanchéité (88) dirigée vers le bac à douche (42) et/ou une garniture d'étanchéité élastique (86), contre laquelle ledit autre bord frontal (34) de la porte battante (2) est en appui dans la position fermée de cette porte battante.

10. Cloison de douche selon une des Revendications 1 à 9, caractérisée en ce que la garniture d'étanchéité (32) du profilé de fermeture (66) et/ ou la garniture d'étanchéité (86) du profilé de butée (38) sont constituées par des profilés creux élastiquement flexibles et qui peuvent se déformer sous l'action du bord frontal correspondant (30, 34).

## Claims

1. A shower partition having a pivoted door (2), having a first rail section in the form of a compensating section (20), to which the pivoted door (2) is hinged by means of least two hinges (4, 6) with a substantially vertical rotation axis, the hinges (4, 6) having a hinge holder (12,14) connected to the compensating section (20), and a second, fixedly mounted rail section (28), in relation to which the compensating section (20) can be aligned in the horizontal direction and in which at least two connecting members (48) are arranged, vertically spaced from each other, an adjusting screw (52) connected to the compensating section (20) being engaged with the connecting member (48) by means of a screw thread, characterized in that the compensating section (20) contains an open longitudinal groove (64) facing the pivoted door (2) and comprising an undercut, the hinge holders (12,14) each have a base (94) which is arranged in the longitudinal groove (64) and is secured therein, the compensating section (20) has an intermediate wall (58) having an elongated hole (60) for each of the adjusting screws (52), the heads (56) of which are disposed in the longitudinal groove (64), and the longitudinal groove (64) is covered, in the direction towards the pivoted door (2), by means of a covering section (66), with openings provided therein for the hinge holders (12, 14).

2. Shower partition according to claim 1, characterized in that the elongated hole (60) provided in the intermediate wall (58) has an enlargement (62) such that the head (56) of the adjusting screw (52) can be passed through this enlargement (52), whilst after vertical displacement of the compensating section (20) the latter is fixed by means of the elongated hole (60) between the head (56) and a shoulder (54) on the adjusting screw (52).

3. Shower partition according to claim 1 or 2, characterized in that the covering section (66), which consists more particularly of plastic material, contains a resiliently flexible seal (32) which bears, in the closed condition of the door (2), on a front edge (30) thereof on the hinge side.

4. Shower partition according to one of claims 1-3, characterized in that the hinge holder (12) is supported with its bottom surface (44) directly or indirectly via a spacer (46) on the upper edge of the shower tray (42) or on a base and is horizontally moveable together with the compensating section (20) in relation to the edge or the base.

5. Shower partition according to one of claims 1-4, characterized in that the hinge (4, 6) has two hinge holders (12, 14) which are moveable, in relation to each other, in the longitudinal groove (64), the arms (22, 24) of the hinge holders engaging over a hinge part (18) connected to the pivoted door (12) whilst two bolts (16) arranged in the arms (22, 24) engage in bores in the hinge part (18) from below and above.

6. Shower partition according to one of claims 1-5, characterized in that at least the lower hinge holder (12) has a sloping surface (92), particularly on the arm (22) at the upper end of an opening provided for the bolt (16), the hinge part (18) moving vertically upward upon said sloping surface when the door (2) is swung open.

7. Shower partition according to one of claims 1-6, characterized in that the hinge holder (12, 14) has a pot-like part (100) for accommodating the bolt (16), and only part of the total height of the pot-like part (100) is connected, by means of the arm (22, 24), with the hinge holder (12, 14).

8. Shower partition according to one of claims 1-7, characterized in that an abutment section (38) is associated with the other front edge (34) remote from the hinge (4, 6) and said abutment section is secured in another rail section (36) and more particularly in a longitudinal groove therein.

9. Shower partition according to claim 8, characterized in that the abutment section (38) has a sealing lip (84) facing the shower basin (42) and/or a resilient seal (80) against which the other front edge (34) of the pivoted door (2) bears when the latter is in the closed position.

10. Shower partition according to one of claims 1-9, characterized in that the seal (32) of the covering section (66) and/or the seal (86) of the abutment section (38) are in the form of resiliently flexible hollow sections which can be deformed by the respective front edges (30, 34).
